# EUROPÄISCHE PATENTSCHRIFT

(11) **EP 3 758 553 B1**
(45) Veröffentlichungstag und Bekanntmachung des Hinweises auf die Patenterteilung: **29.12.2021**
(21) Anmeldenummer: 19704607.1
(22) Anmeldetag: 08.02.2019
(51) Int. Cl.: A47B 88/467, F25D 25/02, A47B 88/463, A47B 88/49

(54) **MÖBEL ODER HAUSHALTSGERÄT UND VERFAHREN ZUR MONTAGE EINER FUNKTIONSEINHEIT EINES SCHUBELEMENTS IN EINEM MÖBEL ODER HAUSHALTSGERÄT**
PIECE OF FURNITURE OR DOMESTIC APPLIANCE AND METHOD FOR MOUNTING A FUNCTIONAL UNIT OF A DRAWER ELEMENT IN A PIECE OF FURNITURE OR DOMESTIC APPLIANCE
MEUBLE OU APPAREIL MÉNAGER ET PROCÉDÉ DE MONTAGE D'UNE UNITÉ FONCTIONNELLE D'UN ÉLÉMENT DE TIROIR DANS UN MEUBLE OU UN APPAREIL MÉNAGER

(30) Priorität: 27.02.2018 DE 102018104398
(43) Veröffentlichungstag der Anmeldung: 06.01.2021
(73) Patentinhaber: Paul Hettich GmbH & Co. KG, 32278 Kirchlengern (DE)
(72) Erfinder: Szlapka, Timo, 33739 Bielefeld (DE); Bastkowski, Sebastian, 32052 Herford (DE); Hötger, Thorsten, 32130 Enger (DE); Staufenberg, Gerrit, 49084 Osnabrük (DE); Ratsch, Ulrich, 32107 Bad Salzuflen (DE); Klaus, Stefan, 32257 Bünde (DE)
(74) Vertreter: Dantz, Jan Henning
(86) Internationale Anmeldenummer: PCT/EP2019/053171
(87) Internationale Veröffentlichungsnummer: WO 2019/166205

(56) Entgegenhaltungen:
- DE-A1- 3 135 222
- DE-A1-102010 000 279

## Beschreibung

Die vorliegende Erfindung betrifft ein Möbel oder Haushaltsgerät gemäß dem Oberbegriff des Anspruchs 1. Die Erfindung betrifft des Weiteren ein Verfahren zur Montage einer Funktionseinheit eines Schubelements in einem solchen Möbel oder Haushaltsgerät.

Derartige Möbel oder Haushaltsgeräte, in deren Korpus wenigstens ein verschiebbar angeordnetes Schubelement, beispielsweise in Gestalt eines Schubkastens angeordnet ist, sind aus dem Stand der Technik in zahlreichen Varianten bekannt.

Die Schubelemente werden dabei mithilfe von Auszugsführungen verschiebbar im Korpus gehalten und sind mithilfe der Auszugsführungen aus dem Korpus herausziehbar bzw. in diesen einschiebbar.

Zur komfortablen Bedienung des wenigstens einen Schubelements sind die Auszugsführungen oder wenigstens eine der Auszugsführungen mit einer Funktionseinheit, beispielsweise in Gestalt eines Selbsteinzugs oder einer Ausstoßvorrichtung oder einer Zuhaltung gekoppelt.

Ein derartiges System ist beispielsweise aus der DE 10 2010 000 279 A1 oder der DE 10 2011 052564 A1 bekannt.

Ein weiteres gattungsgemäßes System ist aus der DE 31 35 222 A1 bekannt. Hier ist ein Abstützelement mit Nocken in der Seitenwand des Schubkastens angeordnet, die an Einprägungen einer Führungsschiene verrastbar sind.

Problematisch bei den aus dem Stand der Technik bekannten Möbeln oder Haushaltsgeräten ist, dass durch die Anordnung der verschiedenen Bauteile in der Regel beim Zusammenbau des jeweiligen Möbels oder Haushaltsgerätes feststehen muss, welche Art von Funktionseinheit in dem Möbel oder Haushaltsgerät verbaut werden soll.

Die jeweilige Funktionseinheit muss zur Ausübung der gewünschten Funktion zusammen mit den anderen Bauteilen im Korpus des Möbels montiert werden.

Aufgabe der vorliegenden Erfindung ist es, ein Möbel oder Haushaltsgerät bereitzustellen, bei dem eine solche Funktionseinheit auch nachträglich in einfacher Weise eingebaut werden kann.

Weitere Aufgabe der Erfindung ist es, ein Verfahren zur vereinfachten Montage einer Funktionseinheit eines Schubelements in einem Möbel oder Haushaltsgerät bereitzustellen.

Die erste Aufgabe wird durch ein Möbel oder Haushaltsgerät mit den Merkmalen des Anspruchs 1 oder des Anspruchs 2 gelöst.

Die zweite Aufgabe wird durch ein Verfahren mit den Merkmalen des Anspruchs 12 gelöst.

Das erfindungsgemäße Möbel oder Haushaltsgerät weist einen Korpus auf. In dem Korpus ist mindestens ein verschiebbares Schubelement mit zwei Seitenwänden angeordnet. Zwischen den Seitenwänden des Schubelementes und Seitenwänden des Korpus sind jeweilige Auszugsführungen angeordnet.

Jede der Auszugsführungen weist zumindest eine an einer Seitenwand des Korpus befestigbare Korpusschiene und eine an der als Seitenzarge ausgebildeten Seitenwand des Schubelementes befestigbare Laufschiene auf. Das Möbel oder Haushaltsgerät weist des Weiteren wenigstens eine mit einer der Auszugsführungen gekoppelte Funktionseinheit auf.

Die wenigstens eine Funktionseinheit ist dabei in wenigstens einer der Seitenwände entfernt von der Auszugsführung lösbar angeordnet und steht in einer vorbestimmten Position des Schubelements relativ zum Korpus mit einem ortsfest am Korpus oder der Korpusschiene angebrachten Gegenelement in Wirkverbindung.

Nach Anspruch 1 ist in einem in Öffnungsrichtung des Schubelements hinteren Ende der Seitenwand ein zu einer hinteren offenen Stirnfläche offener Aufnahmeraum zur Aufnahme der Funktionseinheit ausgebildet, was den Einschub der Funktionseinheit vom hinteren Ende der Seitenzarge her in einfacher Weise ermöglicht.

Das Gegenelement steht in einer Schließstellung des Schubelements durch die hintere offene Stirnfläche der Seitenwand in Kontakt mit der Funktionseinheit.

Dadurch ist ermöglicht, das hintere offene Ende der Seitenwand sowohl für den Einbau der Funktionseinheit als auch für den Eingriff des Gegenelements mit der in der Seitenwand eingebauten Funktionseinheit zu nutzen.

Gemäß der mit Anspruch 2 beanspruchten alternativen Ausführungsvariante steht das Gegenelement in einer Schließstellung des Schubelements durch die hintere offene Stirnfläche der Seitenzarge in Kontakt mit der Funktionseinheit.

Durch beide Varianten ist ermöglicht, dass die Funktionseinheit in einfacher Weise in der Seitenwand des Schubelementes befestigbar und auch von dieser wieder in einfacher Weise lösbar ist.

Die Anordnung des Gegenelements am Korpus oder an der Korpusschiene ermöglicht ebenso eine einfache und insbesondere nachträgliche Montage eines solchen Gegenelements.

Die Anordnung der Funktionseinheit in der Seitenwand des Schubelements hat den weiteren Vorteil eines geringeren Aufbaus der Auszugsführung, an der im o.g. Stand der Technik die Funktionseinheit angebracht ist.

So kann insbesondere im Falle eines als Schubkasten ausgebildeten Schubelements der Boden dieses Schubkastens deutlich tiefer, insbesondere bis zum unteren Rand der Auszugsführung vorstehen, was bei an der Auszugsführung angebrachten Funktionseinheiten so nicht möglich ist. Dadurch kann das Schubelement einen vergrößerten Stauraum aufweisen.

Vorteilhafte Ausführungsvarianten der Erfindung sind Gegenstand der Unteransprüche.

Gemäß einer vorteilhaften Ausführungsvariante des erfindungsgemäßen Möbels oder Haushaltsgerätes ist das Gegenelement an einem in Öffnungsrichtung des Schubelements hinteren Ende der Korpusschiene oder einem dem hinteren Ende der Korpusschiene nahen Bereich des Korpus angeordnet.

Gemäß einer weiteren vorteilhaften Ausführungsvariante ist das Gegenelement wenigstens zweiteilig ausgebildet.

Dadurch ist eine zeitlich versetzte Montage der Bauteile des Gegenelements in einfacher Weise ermöglicht.

Beispielsweise wird ein Basisteil des Gegenelementes standardmäßig an der Korpusschiene oder im Korpus angebracht. Bei der endgültigen Montage des Schubelementes wird je nach aufweisender Funktion des Funktionselementes ein spezifisches Gegenelement mit der Basis verbunden.

Weiterer Vorteil einer solchen Variante ist, dass während des Transports der Auszugsführung keine Beschädigung am Gegenelement durch abstehende Bauteile des Gegenelements auftreten kann.

Nach einer weiteren vorteilhaften Ausführungsvariante ist die Funktionseinheit in einem doppelwandig ausgebildeten Bereich von außen nicht sichtbar zwischen zwei Wandbereichen einer der Seitenwände angeordnet.

Alternativ kann die Funktionseinheit auch von unten oder von der Seite oder von oben in einen entsprechenden Aufnahmeraum eingesetzt werden, falls das äußere Wandelement verschiebbar ausgebildet ist, oder erst nachträglich auf das innere Wandelement aufgesetzt wird.

In diesem Aufnahmeraum ist des Weiteren wenigstens ein Befestigungselement zur lösbaren Fixierung der Funktionseinheit angeordnet.

Das wenigstens eine Befestigungselement ist dabei bevorzugt als Rastelement zur Verrastung mit wenigstens einem an der Funktionseinheit ausgebildeten Gegenrastelement ausgebildet.

Dadurch ist der Einbau bzw. Ausbau einer solchen Funktionseinheit in einfacher Weise ermöglicht.

Denkbar ist auch, im Fall einer Seitenwand in Form einer Seitenzarge mit Kunststoffkern solche Befestigungselemente direkt an der Seitenzarge anzuformen.

Gleiches gilt auch für ein Gehäuse oder dergleichen der Funktionseinheit.

Denkbar sind auch andere Befestigungsmöglichkeiten der Funktionseinheit in der Seitenwand.

Die Funktionseinheit selber weist gemäß einer bevorzugten Ausführungsvariante eine Selbsteinzugsvorrichtung auf.

Gemäß einer weiteren vorteilhaften Ausführungsvariante weist die Funktionseinheit eine Ausstossvorrichtung auf.

Die Funktionseinheit kann darüber hinaus eine Dämpfungseinheit aufweisen, die der Dämpfung einer Einzugsbewegung dient.

Das Gegenelement ist gemäß einer bevorzugten Ausführungsvariante als Aktivator mit einem Basisteil zur Befestigung am Korpus oder der Korpusschiene und einem Kopfteil zum Eingriff in die Funktionseinheit ausgebildet.

Gemäß einer weiteren bevorzugten Ausführungsvariante ist es auch denkbar, dass die Funktionseinheit eine Zuhaltung aufweist, die der lösbaren Arretierung des Schubelements in seiner Schließstellung dient.

Bei dem erfindungsgemäßen Verfahren zur Montage einer Funktionseinheit eines Schubelements in einem wie oben beschriebenen Möbel oder Haushaltsgerät wird vor Montage der Auszugsführungen an den Seitenwänden des Schubelements die wenigstens eine Funktionseinheit durch eine hintere offene Stirnfläche der Seitenwand oder durch eine untere, seitliche oder obere offene Aussparung der Seitenwand eingeführt und befestigt.

Das Gegenelement wird an der Korpusschiene oder dem Korpus befestigt.

Die Funktionseinheit ist im montierten Zustand ggf. nach Komplettierung des Schubelementes, nicht sichtbar in der Seitenwand angeordnet.

Gemäß einer bevorzugten Ausführungsvariante des erfindungsgemäßen Verfahrens wird vorab ein erstes Teil eines zweiteiligen Gegenelements an der Korpusschiene oder dem Korpus dauerhaft befestigt und nach erfolgter Montage der Funktionseinheit in der Seitenzarge ein zweites Teil des Gegenelements am ersten Teil des Gegenelements fixiert.

Nachfolgend werden bevorzugte Ausführungsbeispiele der Erfindung anhand der beiliegenden Zeichnungen näher erläutert.

Es zeigen:
- Fig. 1: eine perspektivische Ansicht eines Korpus eines Möbels oder Haushaltsgerätes mit darin eingebautem Schubelement,
- Fig. 2: eine perspektivische Ansicht eines Schubelements mit darin eingebauter Auszugsführung und an der Auszugsführung festgelegten Winkeln zur Fixierung am Möbelkorpus,
- Fig. 3: eine der Fig. 2 entsprechende perspektivische Darstellung des Schubelements vor der Montage der Auszugsführung und der Funktionseinheit in der Seitenwand des Schubelements,
- Fig. 4: eine perspektivische Ansicht von hinten auf das Schubelement,
- Fig. 5: eine Rückansicht auf einen Ausschnitt des Schubelements,
- Fig. 6: eine perspektivische Darstellung eines Ausschnitts des Schubelements in der Schließstellung,
- Fig. 7: eine Seitenansicht des Schubelements in der Schließstellung,
- Fig. 8: eine Seitenansicht des Schubelements in in Öffnungsrichtung verschobener Stellung,
- Fig. 9: eine perspektivische Ansicht eines Schubelements mit daran angebrachter Auszugsführung mit alternativer Ausführungsvariante eines Gegenelements und
- Fig. 10: eine Rückansicht auf das Schubelement gemäß Fig. 9.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbels oder Haushaltsgerätes, des Korpus, des Schubelements, der Seitenwand, der Auszugsführung, des Gegenelements und dergleichen. Diese Begriffe sind nicht einschränkend zu verstehen.

In Fig. 1 ist mit dem Bezugszeichen 1 eine Ausführungsvariante eines erfindungsgemäßen Möbels bezeichnet.

Das Möbel 1 weist einen Korpus 2 auf, in dessen Innenraum wenigstens ein Schubelement 3, hier in Gestalt eines Schubkastens montiert ist. Denkbar ist auch, anstelle eines Möbels 1 ein Haushaltsgerät wie beispielsweise einen Kühl- oder Gefriergerät mit einem solchen Schubelement 3 zu versehen, der in einem Korpus des Haushaltsgerätes eingebaut ist.

Zum verschiebbaren Einbau des Schubelements 3 sind an Seitenwänden 21, 22 des Korpus 2 Winkel 14 befestigt, bevorzugt angeschraubt. Wie in Fig. 2 zu erkennen, ist auf den hier horizontal ausgerichteten Schenkeln dieser Winkel 14 eine Korpusschiene 51 einer Auszugsführung 5 befestigt.

Die Auszugsführung 5 ist, wie beispielsweise in Fig. 3 gezeigt ist, in einem hier nach unten offenen Aufnahmeraum 41 einer als Seitenzarge ausgebildeten Seitenwand 4 des Schubelements 3 aufgenommen.

Die Seitenwand 4 ist dabei mit der Laufschiene 52 der Auszugsführung 5 über ein Befestigungselement 54 verbunden. Das hier gezeigte Schubelement 3 weist darüber hinaus eine Frontwand 11, eine Rückwand 12 und einen Boden 13 auf.

Die Seitenwände des Schubelements 3 sind als Seitenzargen vorzugsweise mit doppelwandigem Aufbau ausgebildet.

Insbesondere bei Schubelementen in Haushaltsgeräten erstreckt sich die Doppelwandigkeit nicht über die gesamte Höhe der Seitenwand, sondern nur in einem Teilbereich, beispielsweise im oberen Drittel.

Die Auszugsführung 5 weist bevorzugt neben der Korpusschiene 51 und der Laufschiene 52 eine zwischen Korpusschiene 51 und Laufschiene 52 angeordnete Mittelschiene 53 auf, wie es beispielsweise in den Fig. 3 und 7 gezeigt ist. Wie in Fig. 2 des Weiteren gezeigt ist, ist in einem hinteren Bereich der Seitenzarge 4 eine Funktionseinheit 6 angeordnet.

Diese Funktionseinheit 6 ist, wie in Fig. 3 zu erkennen ist, in einem separaten Aufnahmeraum 42 der Seitenzarge 4 aufgenommen und entfernt von der Auszugsführung 5 lösbar in der Seitenzarge 4 angeordnet.

Wie in Figur 4 gezeigt, ist die Funktionseinheit 6 bevorzugt in einem doppelwandig ausgebildeten Bereich von außen nicht sichtbar zwischen zwei Wandbereichen einer der Seitenwände 4 angeordnet.

Wie in den Figuren 4 und 5 dargestellt, wird der Aufnahmeraum 42 mit der darin angeordneten Funktionseinheit 6 zur Korpusseitenwand 21, 22 hin von einer Außenwand 47 verdeckt. Die Außenwand 47 verdeckt dabei bevorzugt die gesamte Seitenwand 4 zur Korpusseitenwand 21, 22 hin.

Bevorzugt ist die Außenwand 47 an ihrem oberen Ende u-förmig umgebogen und übergreift dabei die darunter liegende Außenwand 43 bzw. den Aufnahmeraum 42.

Durch die Anordnung der Funktionseinheit 6 in der Seitenwand 4 des Schubelements 3 kann insbesondere im Falle eines als Schubkasten ausgebildeten Schubelements 3 der Boden 13 dieses Schubkastens deutlich tiefer, insbesondere bis zum unteren Rand der Auszugsführung 5, vorstehen, was eine Vergrößerung des Stauraums des Schubelement 3 ermöglicht.

Des Weiteren ist in der in Fig. 2 gezeigten Ausführungsvariante an der Korpusschiene 51 ein Gegenelement 7, hier in Gestalt eines Aktivators befestigt. Dieses Gegenelement 7 steht dabei mit der Funktionseinheit 6 in einer vorbestimmten Position des Schubelements 3 relativ zum Korpus 2 in Wirkverbindung.

Wie im Weiteren in Fig. 3 zu sehen, weist das hier als Aktivator ausgebildete Gegenelement 7 ein Basisteil 71 auf, das in eine stirnseitige Öffnung der Korpusschiene 51 einsteckbar ist.

Von diesem Basisteil 71 erstreckt sich ein erster Arm 72 senkrecht nach oben bis über die Laufschiene 52. Am Ende des ersten Arms 72 ist ein zweiter Arm 73 angeformt, der sich über die Laufschiene 52 hinweg in Längsrichtung der Laufschiene 52 um eine vorbestimmte Distanz erstreckt.

Am freien Ende des zweiten Armes 73 erstreckt sich ein Kopfteil 74 nach oben, das nach oben in die oberhalb der Auszugsführung 5 angeordnete Funktionseinheit 6 eingreift.

Die Funktionseinheit 6 ist in der in den Fig. 6 - 8 gezeigten Ausführungsvariante als Selbsteinzugsvorrichtung 8 ausgebildet.

Die an sich bekannte Selbsteinzugsvorrichtung 8 weist dabei ein Gehäuse 81 auf, an dem eine Dämpfungseinheit 82 befestigt ist. Am vorderen Ende dieser Dämpfungseinheit 82 ist ein Hebel 84 angeordnet, der eine Aussparung zur Aufnahme des Kopfteils 74 aufweist.

Dieser Hebel 84 ist dabei in einem Führungsgehäuse 85 mit einer Führungsnut 86 gelagert und um eine senkrecht zur Öffnungsrichtung x ausgerichtete Schwenkachse kippbar.

Dies ermöglicht beim Verschieben des Schubelements 3 in Öffnungsrichtung x, das der Hebel 84 im Führungsgehäuse 85 entlang einer sich in Öffnungsrichtung x erstreckenden Führungsnut bewegt, wobei das Führungsgehäuse 85 sich mit dem Schubelement 3 in Öffnungsrichtung x bewegt und der Hebel 84 durch den Eingriff mit dem Kopfteil 74 des Gegenelements 7 in seiner Position festgehalten wird.

Am Ende dieser Führungsnut 86 ist die Führungsnut 86 als Krückstock ausgebildet, so dass der Hebel 84 in eine Arretierposition verschwenkt wird und dabei das Kopfteil 74 des Gegenelements 7 außer Eingriff mit dem Hebel 84 der Selbsteinzugsvorrichtung 8 gelangt.

Mit der Bewegung des Schubelements 3 in Öffnungsrichtung x wird eine am Hebel 84 und am Gehäuse 81 fixierte Zugfeder 83 gespannt.

Sobald das Schubelement 3 anschließend wieder aus einer geöffneten Stellung in die Schließstellung verschoben wird, gelangt ab einer vorbestimmten Position das Kopfteil 74 des Gegenelements 7 wieder in Eingriff mit dem Hebel 84, löst diesen aus seiner Arretierstellung und fixiert ihn somit durch das Kopfteil 74 relativ zum Korpus 2.

Das Schubelement 3 wird dabei durch die Federkraft der Zugfeder 83 in die Schließstellung gezogen.

Die Dämpfungseinheit 82 bewirkt dabei eine Abdämpfung der Schließbewegung, um ein hartes Anschlagen des Schubelements 3 an den Korpus 2 bzw. ein Anschlagen der Laufschiene 52 an der Korpusschiene 51 zu verhindern.

Neben der Anordnung einer solchen Selbsteinzugsvorrichtung 8 in der Funktionseinheit 6 ist es auch denkbar, anstelle dieser oder zusätzlich eine Ausstoßvorrichtung oder auch eine Zuhaltung in die Funktionseinheit 6 zu integrieren.

Die Funktionseinheit 6 ist bevorzugt von einem Adaptergehäuse 61 weitgehend umschlossen und als Ganzes in den Aufnahmeraum 42 der Seitenzarge 4 einbaubar.

Zur einfachen Fixierung der Funktionseinheit 6 sind, wie in den Fig. 3 und 6 bis 8 zu erkennen ist, wenigstens ein Befestigungselement 44 zur lösbaren Fixierung der Funktionseinheit 6 angeordnet.

In den hier gezeigten Ausführungsvarianten sind mehrere solcher Befestigungselemente 44 im Aufnahmeraum 42 angeordnet. Ein solches Befestigungselement 44 ist dabei bevorzugt als Rastelement zur Verrastung mit wenigstens einem an der Funktionseinheit 6 ausgebildeten Gegenrastelement ausgebildet.

Wie in den Fig. 2 bis 8 gezeigt ist, steht das Gegenelement 7 in einer Schließstellung des Schubelements 3 durch die hintere offene Stirnfläche 45 der Seitenzarge 4 in Kontakt mit der Funktionseinheit 6.

Bei der in den Fig. 9 und 10 gezeigten Ausführungsvariante steht das Gegenelement 15 in einer Schließstellung des Schubelements 3 durch eine Öffnung 46 in einer der Seitenwand 21, 22 des Korpus 2 zugewandten Außenwand 43 der Seitenzarge 4 in Kontakt mit der Funktionseinheit 6.

Die Öffnung 46 in der Außenwand 43 der Seitenzarge 4 ist bevorzugt schlitzförmig ausgeführt, so dass ein an der Korpusschiene 51 oder dem Winkel 14 befestigtes Gegenelement 15 senkrecht zur Öffnungsrichtung x in den Schlitz vorsteht. Auch hier wird die Funktionseinheit 6 durch die Außenwand 43 bis auf die als Schlitz ausgebildete Öffnung 46 für den Eingriff des Gegenelements 15 vollständig verdeckt.

Das Gegenelement 7, 15 ist in den hier gezeigten Ausführungsvarianten als Aktivator mit Basisteil 71, 151 zur Befestigung am Korpus 2 oder der Korpusschiene 51 und einem Kopfteil 74, 152 zum Eingriff in die Funktionseinheit 6 ausgebildet.

Besonders vorteilhaft ist es, wenn das Gegenelement 7, 15 wenigstens zweiteilig ausgebildet ist.

In diesem Fall ist es bei der Montage der Funktionseinheit 6 eines Schubelements 3 in einem Möbel oder Haushaltsgerät möglich, nach erfolgter Montage der Auszugsführungen 5 an den Seitenzargen 4 des Schubelements 3 die Funktionseinheit 6 beispielsweise durch eine hintere offene Stirnfläche 44 der Seitenzarge 4 einzuführen und zu befestigen und an der Korpusschiene 51 oder dem Korpus 2 das Gegenelement 7, 15 zu befestigen.

Denkbar ist auch, die Funktionseinheit 6 von unten oder von der Seite oder von oben in einen entsprechenden Aufnahmeraum 42 einzusetzen. Dazu ist es beispielsweise denkbar, das äußere Wandelement 47 verschiebbar auszubilden oder erst nachträglich auf die Außenwand 43, die in diesem Fall das innere Wandelement ist, aufzusetzen.

Bei mehrteiliger Ausgestaltung des Gegenelements 7, 15 kann das Basisteil 71, 151 vorab an der Korpusschiene 51, dem Winkel 14 oder auch am Korpus 2 selbst befestigt werden und nach erfolgter Montage der Funktionseinheit 6 ein zweites Teil des Gegenelements 7, 15, das den Kopfteil 74, 152 beinhaltet, am ersten Teil des Gegenelements 7, 15 montiert, insbesondere verclipst werden.

Dies hat den Vorteil, dass insbesondere der Aktivatorarm 72, 73 während des Transports der Auszugsführung 5 nicht beschädigt wird.

Insgesamt ergibt sich mit dem erfindungsgemäßen Möbel oder Haushaltsgerät eine nochmals vereinfachte Montage, insbesondere in Bezug auf die Nachrüstung von Funktionseinheiten, die durch die Montage in einer dafür vorgesehenen Öffnung der Seitenwand besonders einfach durchführbar ist.

### Bezugszeichenliste

- 1: Möbel

- 2: Korpus
- 21: Seitenwand
- 22: Seitenwand

- 3: Schubelement

- 4: Seitenzarge
- 41: Aufnahmeraum
- 42: Aufnahmeraum
- 43: Außenwand
- 44: Befestigungselement
- 45: Stirnfläche
- 46: Öffnung
- 47: Außenwand

- 5: Auszugsführung
- 51: Korpusschiene
- 52: Laufschiene
- 53: Mittelschiene
- 54: Befestigungselement

- 6: Funktionseinheit
- 61: Adaptergehäuse

- 7: Gegenelement
- 71: Basisteil
- 72: erster Arm
- 73: zweiter Arm
- 74: Kopfteil

- 8: Selbsteinzugsvorrichtung
- 81: Gehäuse
- 82: Dämpfungseinheit
- 83: Zugfeder
- 84: Hebel
- 85: Führungsgehäuse
- 86: Führungsnut

- 11: Frontwand
- 12: Rückwand
- 13: Boden
- 14: Winkel

- 15: Gegenelement
- 151: Basisteil
- 152: Kopfteil

- x: Öffnungsrichtung

## Patentansprüche

1. Möbel oder Haushaltsgerät, aufweisend
- einen Korpus (2),
- mindestens ein in dem Korpus (2) verschiebbar angeordnetes Schubelement (3) mit zwei Seitenwänden (4),
- wobei zwischen den Seitenwänden (4) des Schubelementes (3) und Seitenwänden (21, 22) des Korpus (2) jeweilige Auszugsführungen (5) angeordnet sind,
- wobei jede der Auszugsführungen (5) zumindest eine an einer Seitenwand (21, 22) des Korpus (2) befestigbare Korpusschiene (51) und eine an der als Seitenzarge ausgebildeten Seitenwand (4) befestigbare Laufschiene (52) aufweist
- wenigstens eine mit einer der Auszugsführungen (5) gekoppelte Funktionseinheit (6),
- wobei die wenigstens eine Funktionseinheit (6) in wenigstens einer der Seitenwände (4) entfernt von der Auszugsführung (5) lösbar angeordnet ist,
- wobei die Funktionseinheit (6) in einer vorbestimmten Position des Schubelements (3) relativ zum Korpus (2) mit einem ortsfest am Korpus (2) oder an der Korpusschiene (51) angebrachten Gegenelement (7, 15) in Wirkverbindung steht
**dadurch gekennzeichnet, dass**
- in einem in Öffnungsrichtung (x) des Schubelements (3) hinteren Ende der Seitenwand (4) ein zu einer hinteren offenen Stirnfläche (45) offener Aufnahmeraum (42) zur Aufnahme der Funktionseinheit (6) ausgebildet ist, in dem wenigstens ein Befestigungselement (44) zur lösbaren Fixierung der Funktionseinheit (6) angeordnet ist,
- wobei das Gegenelement (7) in einer Schließstellung des Schubelements (3) durch die hintere offene Stirnfläche (45) der Seitenzarge (4) in Kontakt mit der Funktionseinheit (6) steht.

2. Möbel oder Haushaltsgerät nach dem Oberbegriff des Anspruchs 1,
**dadurch gekennzeichnet, dass** das Gegenelement (15) in einer Schließstellung des Schubelements (3) durch eine Öffnung (46) in einer der Seitenwand (21, 22) des Korpus (2) zugewandten Außenwand (43) der Seitenzarge (4) in Kontakt mit der Funktionseinheit (6) steht.

3. Möbel oder Haushaltsgerät nach Anspruch 1 oder 2, **dadurch gekennzeichnet, dass** das Gegenelement (7, 15) an einem in Öffnungsrichtung (x) des Schubelements (3) hinteren Ende der Korpusschiene (51) oder einem dem hinteren Ende der Korpusschiene (51) nahen Bereich des Korpus (2) angeordnet ist.

4. Möbel oder Haushaltsgerät nach einem der vorhergehenden Ansprüche, **dadurch gekennzeichnet, dass** das Gegenelement (7, 15) wenigstens zweiteilig ausgebildet ist.

5. Möbel oder Haushaltsgerät nach einem der vorhergehenden Ansprüche, **dadurch gekennzeichnet, dass** die Funktionseinheit (6) in einem doppelwandig ausgebildeten Bereich von außen nicht sichtbar zwischen zwei Wandbereichen einer der Seitenwände (4) angeordnet ist.

6. Möbel oder Haushaltsgerät nach einem der vorhergehenden Ansprüche, **dadurch gekennzeichnet, dass** das Befestigungselement (44) als Rastelement zur Verrastung mit wenigstens einem an der Funktionseinheit (6) ausgebildeten Gegenrastelement ausgebildet ist.

7. Möbel oder Haushaltsgerät nach einem der vorhergehenden Ansprüche, **dadurch gekennzeichnet, dass** die Funktionseinheit (6) eine Selbsteinzugsvorrichtung (8) aufweist.

8. Möbel oder Haushaltsgerät nach einem der vorhergehenden Ansprüche, **dadurch gekennzeichnet, dass** die Funktionseinheit (6) eine Ausstossvorrichtung (8) aufweist.

9. Möbel oder Haushaltsgerät nach Anspruch 7, **dadurch gekennzeichnet, dass** die Funktionseinheit (6) eine Dämpfungseinheit (82) aufweist.

10. Möbel oder Haushaltsgerät nach einem der Ansprüche 7 bis 9, **dadurch gekennzeichnet, dass** das Gegenelement (7, 15) als Aktivator mit einem Basisteil (71, 151) zur Befestigung am Korpus (2) oder der Korpusschiene (51) und einem Kopfteil (74, 152) zum Eingriff in die Funktionseinheit (6) ausgebildet ist.

11. Möbel oder Haushaltsgerät nach einem der vorhergehenden Ansprüche, **dadurch gekennzeichnet, dass** die Funktionseinheit (6) eine Zuhaltung aufweist.

12. Verfahren zur Montage einer Funktionseinheit (6) eines Schubelements (3) in einem Möbel oder Haushaltsgerät nach einem der vorhergehenden Ansprüche, wobei vor Montage der Auszugsführungen (5) an den Seitenwänden (4) des Schubelements (3) die wenigstens eine Funktionseinheit (6) durch eine Aussparung, insbesondere durch eine hintere offene Stirnfläche (44), der Seitenwand (4) eingeführt und befestigt wird und an der Korpusschiene (51) oder an dem Korpus (2) das Gegenelement (7, 15) befestigt wird.

13. Verfahren nach Anspruch 12, wobei ein erstes Teil eines zweiteiligen Gegenelements (7, 15) an der Korpusschiene (51) oder dem Korpus (2) dauerhaft befestigt ist und nach erfolgter Montage der Funktionseinheit (6) mindestens ein zweites Teil des Gegenelements (7, 15) am ersten Teil des Gegenelements (7, 15) montiert wird.

## Claims

1. A piece of furniture or domestic appliance, comprising:
- a body (2),
- at least one drawer element (3) having two side walls (4) displaceably arranged in the body (2),
- wherein respective pullout guides (5) are arranged between the side walls (4) of the drawer element (3) and side walls (21, 22) of the body (2),
- wherein each of the pullout guides (5) comprises at least one body rail (51) fastenable on a side wall (21, 22) of the body (2) and a slide rail (52) formed as a side panel fastenable on the side wall (4),
- at least one functional unit (6) coupled to one of the pullout guides (5),
- the at least one functional unit (6) is releasably arranged in at least one of the side walls (4) remotely from the pullout guide (5),
- wherein the functional unit (6), in a predetermined position of the drawer element (3) in relation to the body (2), is operationally connected to a counter element (7, 15) attached fixed in place on the body (2) or on the body rail (51)
**characterized in that**
in a rear end of the side wall (4) in the opening direction (x) of the drawer element (3), a receptacle space (42) open to a rear open end face (44) is formed to accommodate the functional unit (6), in which at least one fastening element (44) is arranged for the releasable fixing of the functional unit (6),
wherein the counter element (7) is in contact with the functional unit (6) through the rear open end face (44) of the side panel (4) in a closed position of the drawer element (3).

2. The piece of furniture or domestic appliance according to the preamble of Claim 1, **characterized in that** the counter element (15) is in contact with the functional unit (6) in a closed position of the drawer element (3) through an opening (45) in an outer wall (43) of the side panel (4) facing toward the side wall (21, 22) of the body (2).

3. The piece of furniture or domestic appliance according to Claim 1 or 2, **characterized in that** the counter element (7, 15) is arranged on a rear end of the body rail (51) in the opening direction (x) of the drawer element (3) or a region of the body (2) close to the rear end of the body rail (51).

4. The piece of furniture or domestic appliance according to any one of the preceding claims, **characterized in that** the counter element (7, 15) is formed in at least two parts.

5. The piece of furniture or domestic appliance according to any one of the preceding claims, **characterized in that** the functional unit (6) is arranged in a double-walled region so it is not externally visible between two wall regions of one of the side walls (4).

6. The piece of furniture or domestic appliance according to any one of the preceding claims, **characterized in that** the fastening element (44) is formed as a catch element for locking with at least one counter catch element formed on the functional unit (6).

7. The piece of furniture or domestic appliance according to any one of the preceding claims, **characterized in that** the functional unit (6) comprises a self-retractor device (8).

8. The piece of furniture or domestic appliance according to any one of the preceding claims, **characterized in that** the functional unit (6) comprises an ejection device (8).

9. The piece of furniture or domestic appliance according to Claim 7, **characterized in that** the functional unit (6) comprises a damping (82) unit.

10. The piece of furniture or domestic appliance according to any one of Claims 7 to 9, **characterized in that** the counter element (7, 15) is designed as an activator having a base part (71, 151) for fastening on the body (2) or the body rail (51) and a head part (74, 152) for engaging in the functional unit (6).

11. The piece of furniture or domestic appliance according to any one of the preceding claims, **characterized in that** the functional unit (6) comprises a locking unit.

12. A method for mounting a functional unit (6) of a drawer element (3) in a piece of furniture or domestic appliance according to any one of the preceding claims, wherein before mounting of the pullout guides (5) on the side walls (4) of the drawer element (3), the at least one functional unit (6) is inserted through a recess, in particular through a rear open end face (44), of the side wall (4) and fastened and the counter element (7, 15) is fastened on the body rail (51) or on the body (2).

13. The method according to Claim 12, wherein a first part of a two-part counter element (7, 15) is permanently fastened on the body rail (51) or the body (2) and after completed mounting of the functional unit (6), at least one second part of the counter element (7, 15) is mounted on the first part of the counter element (7, 15).

## Revendications

1. Meuble ou appareil électroménager comportant
- un corps (2),
- au moins un élément de tiroir (3) avec deux parois latérales (4) disposé de façon coulissante dans le corps (2),
- des guides d'extraction (5) étant disposés entre les parois latérales (4) de l'élément de tiroir (3) et des parois latérales (21, 22) du corps (2),
- chacun des guides d'extraction (5) présentant au moins un rail de corps (51) pouvant être fixé à une paroi latérale (21, 22) du corps (2) et un rail de glissement (52) pouvant être fixé sur la paroi latérale (4) conformée comme un cadre latéral,
- au moins une unité fonctionnelle (6) couplée à l'un des guides d'extraction (5),
- l'au moins une unité fonctionnelle (6) étant disposée de façon amovible dans au moins une des parois latérales (4) à distance du guide d'extraction (5),
- l'unité fonctionnelle (6) étant en liaison active avec un élément opposé (7, 15) fixé sur le corps (2) ou sur le rail de corps (51) quand l'élément de tiroir (3) se trouve dans une position prédéterminée par rapport au corps (2),
**caractérisé en ce que**
- un espace de logement (42) ouvert en direction d'une face arrière ouverte (45), dans lequel au moins un élément de fixation (44) est disposé pour la fixation amovible de l'unité fonctionnelle (6), est formé à une extrémité arrière de la paroi latérale (4) dans le sens d'ouverture (x) de l'élément de tiroir (3) pour recevoir l'unité fonctionnelle (6),
- l'élément opposé (7) étant en contact avec l'unité fonctionnelle (6) dans une position de fermeture de l'élément de tiroir (3) à travers la face arrière ouverte (45) du cadre latéral (4).

2. Meuble ou appareil électroménager selon le préambule de la revendication 1, **caractérisé en ce que** l'élément opposé (15) est en contact avec l'unité fonctionnelle (6) dans une position de fermeture de l'élément de tiroir (3) à travers une ouverture (46) dans une paroi extérieure (43) du cadre latéral (4) tournée vers la paroi latérale (21, 22) du corps (2).

3. Meuble ou appareil électroménager selon la revendication 1 ou 2, **caractérisé en ce que** l'élément opposé (7, 15) est disposé à une extrémité arrière du rail de corps (51) dans le sens d'ouverture (x) de l'élément de tiroir (3) ou dans une zone du corps (2) proche de l'extrémité arrière du rail de corps (51).

4. Meuble ou appareil électroménager selon l'une des revendications précédentes, **caractérisé en ce que** l'élément opposé (7, 15) est construit au moins en deux parties.

5. Meuble ou appareil électroménager selon l'une des revendications précédentes, **caractérisé en ce que** l'unité fonctionnelle (6) est disposée dans une zone à double paroi et invisible de l'extérieur entre deux parties de paroi de l'une des parois latérales (4).

6. Meuble ou appareil électroménager selon l'une des revendications précédentes, **caractérisé en ce que** l'élément de fixation (44) est conformé comme un élément d'enclenchement pour l'enclenchement avec au moins un élément d'enclenchement opposé formé sur l'unité fonctionnelle (6).

7. Meuble ou appareil électroménager selon l'une des revendications précédentes, **caractérisé en ce que** l'unité fonctionnelle (6) comporte un mécanisme de rétraction automatique (8).

8. Meuble ou appareil électroménager selon l'une des revendications précédentes, **caractérisé en ce que** l'unité fonctionnelle (6) comporte un mécanisme d'éjection (8).

9. Meuble ou appareil électroménager selon la revendication 7, **caractérisé en ce que** l'unité fonctionnelle (6) comporte une unité d'amortissement (82).

10. Meuble ou appareil électroménager selon l'une des revendications 7 à 9, **caractérisé en ce que** l'élément opposé (7, 15) est conçu comme un activateur avec une partie de base (71, 151) destinée à être fixée sur le corps (2) ou le rail de corps (51) et une partie de tête (74, 152) destinée à se mettre en prise dans l'unité fonctionnelle (6).

11. Meuble ou appareil électroménager selon l'une des revendications précédentes, **caractérisé en ce que** l'unité fonctionnelle (6) comporte un maintien de la fermeture.

12. Procédé pour le montage d'une unité fonctionnelle (6) d'un élément de tiroir (3) dans un meuble ou un appareil électroménager selon l'une des revendications précédentes, dans lequel, avant le montage des guides d'extraction (5) sur les parois latérales (4) de l'élément de tiroir (3), l'au moins une unité fonctionnelle (6) est insérée et fixée à travers une découpe, en particulier à travers une face arrière ouverte (44), de la paroi latérale (4) et l'élément opposé (7, 15) est fixé sur le rail de corps (51) ou sur le corps (2).

13. Procédé selon la revendication 12, dans lequel une première partie d'un élément opposé (7, 15) en deux parties est fixée de façon permanente sur le rail de corps (51) ou le corps (2) et, après le montage de l'unité fonctionnelle (6), au moins une deuxième partie de l'élément opposé (7, 15) est montée sur la première partie de l'élément opposé (7, 15).
